# EUROPÄISCHE PATENTSCHRIFT

(11) **EP 2 690 382 B1**
(45) Veröffentlichungstag und Bekanntmachung des Hinweises auf die Patenterteilung: **02.10.2019**
(21) Anmeldenummer: 12290252.1
(22) Anmeldetag: 23.07.2012
(51) Int. Cl.: F25B 39/04

(54) **Kondensator**
Condenser
Condenseur

(43) Veröffentlichungstag der Anmeldung: 29.01.2014
(73) Patentinhaber: MAHLE Behr GmbH & Co. KG, 70469 Stuttgart (DE); MAHLE Behr France Hambach S.A.S, 57910 Hambach (FR)
(72) Erfinder: Förster, Uwe, 71729 Erdmannhausen (DE); Jung, Patrick, 57410 Rohrbach-lès-Bitche (FR); Kaspar, Martin, 70734 Fellbach (DE)
(74) Vertreter: Grauel, Andreas

(56) Entgegenhaltungen:
- JP-A- 2000 039 290
- JP-A- 2003 161 548
- JP-A- 2003 314 928
- US-A- 5 228 315

## Beschreibung

Die Erfindung betrifft einen Kondensator nach dem Anspruch 1.

### Stand der Technik

Die WO 2004/025196 A1 offenbart einen Kondensator mit einem Rohr-Rippen-Block und beiderseits des Rohr-Rippen-Blocks angeordneten Sammelrohren, wobei die Rohre des Rohr-Rippen-Blocks durch Öffnungen der Sammelrohre greifen und mit dem Innenraum der Sammelrohre in Fluidverbindung stehen, wobei parallel zu einem der Sammelrohre ein erfindungsgemäßer Sammler angeordnet ist, welcher mittels seiner beiden Überströmöffnungen über Überströmöffnungen im Sammelrohr mit dem Sammelrohr fluidverbunden ist.

Der Sammler ist gemäß dieser Druckschrift als Rohr mit eingelöteten Deckeln ausgebildet, wobei die Überströmöffnungen durch hervorragende Durchzüge gebildet sind. Dokumente US5228315, JP2003161548, JP2000039290, JP2003314928 offenbaren Kondensatoren mit den technischen Merkmalen aus dem Oberbegriff des unabhängigen Anspruchs 1.

### Darstellung der Erfindung, Aufgabe, Lösung, Vorteile

Es ist die Aufgabe der Erfindung, einen Kondensator mit einem extrudierten Sammler benachbart zu einem Sammelrohr zu schaffen, der einfach und kostengünstig herstellbar ist und dennoch eine gute thermische Trennung zwischen dem Sammler und dem Sammelrohr aufweist.

Die vorliegende Erfindung ist im unabhängigen Anspruch 1 offenbart. Dadurch wird erreicht, dass eine Erwärmung des Kältemittels im Sammler nicht oder nur geringfügig durch das wärmere Kältemittel im parallel dazu angeordneten Sammelrohr erwärmt wird.

Erfindungsgemäß weist der Sammler einen seitlichen Ansatz auf, in welchem Überströmöffnungen angeordnet sind, wobei ein Wandbereich des Sammelrohrs mit dem Sammler mit dem dazwischen angeordneten seitlichen Ansatz einteilig ausgebildet ist. Dadurch kann die Teilezahl reduziert werden, was kostengünstig realisiert werden kann.

Auch ist es zweckmäßig, wenn die thermische Trennung in dem seitlichen Ansatz durch zumindest eine Ausnehmung ausgebildet ist.

Erfindungsgemäß sind eine Mehrzahl von Ausnehmungen oberhalb der Überströmöffnungen angeordnet, die sich bis zu einem entfernten axialen Ende des Sammlers erstrecken. Dadurch wird eine Art Netz von Stegen erzeugt, was die thermische Leitfähigkeit reduziert.

Erfindungsgemäß sind eine Mehrzahl von Ausnehmungen vorgesehen, die in einer Reihe oder in mehreren Reihen benachbart zueinander angeordnet sind und jeweils durch Stege voneinander getrennt sind. Dadurch wird eine Art geordnetes Netz von Stegen erzeugt, was die thermische Leitfähigkeit reduziert.

Dabei weisen die Ausnehmungen eine längliche Kontur auf. Dadurch kann eine größere Anzahl von Stegen erzeugt werden, die definierte Abstände zueinander aufweisen.

Weitere vorteilhafte Ausgestaltungen sind durch die nachfolgende Figurenbeschreibung und durch die Unteransprüche beschrieben.

### Kurze Beschreibung der Zeichnungen

Nachstehend wird die Erfindung auf der Grundlage zumindest eines Ausführungsbeispiels anhand der Zeichnungen näher erläutert. Es zeigen:
- Fig. 1: eine schematische Teilansicht eines Kondensators mit einem Sammler, der nicht ein Teil der vorliegenden Erfindung ist,
- Fig. 2: eine schematische Teilansicht eines Kondensators mit einem Sammler, der nicht ein Teil der vorliegenden Erfindung ist,
- Fig. 3: eine schematische Teilansicht eines Kondensators mit einem Sammler, der nicht ein Teil der vorliegenden Erfindung ist,
- Fig. 4: eine schematische Teilansicht eines Kondensators mit einem Sammler, der ein Ausführungsbeispiel der vorliegenden Erfindung ist,
- Fig. 5: eine schematische Teilansicht eines Kondensators mit einem Sammler, der nicht ein Teil der vorliegenden Erfindung ist, und
- Fig. 6: eine schematische Teilansicht eines Kondensators mit einem Sammler, der ein Ausführungsbeispiel der vorliegenden Erfindung ist.

Die Figur 1 zeigt in einer schematischen Darstellung einen Kondensator 1 mit einem Rohr-Rippen-Block 2, welcher gebildet ist durch eine Mehrzahl von beabstandet zueinander angeordneten Rohren 3 und dazwischen angeordneten Rippen 4. Die Rohre 3 sind mit beiderseits des Rohr-Rippen-Blocks angeordneten Sammelrohren 5 verbunden, in dem die Rohre 3 durch Öffnungen 6 des Sammelrohrs 5 eingreifen und abgedichtet darin angeordnet sind, so dass eine Fluidverbindung zwischen dem Innenraum des Rohrs 3 und dem Innenraum des Sammelrohrs 5 vorhanden ist. Parallel zu einem der Sammelrohre 5 ist ein Sammler 7 angeordnet, welcher über Überströmöffnungen 8, 9 mit dem Sammelrohr 5 in Fluidverbindung steht.

Im Beispiel der Figur 1 ist der Sammler 7 mit dem Sammelrohr 5 einstückig ausgebildet, wobei der Sammler 7 mit dem Sammelrohr 5 beispielsweise als extrudiertes Bauteil in einem Prozess hergestellt wird, wobei das dadurch erhaltene Profil anschließend durch beispielsweise spanende oder spanlose Bearbeitung weiterverarbeitet werden kann, um beispielsweise die Überströmöffnungen 8, 9 beziehungsweise die Rohröffnungen 6 einzubringen.

Die Figur 2 zeigt einen Teil eines Kondensators 11 mit einem Sammelrohr 15 und einem Sammler 17. Dabei ist die Verbindung zwischen dem Sammelrohr 15 und dem Sammler 17 auf den Bereich 18 der Überströmöffnungen 12, 13 beschränkt, wobei die Überströmöffnungen in einem Block angeordnet sind, der zwischen dem Sammelrohr 15 und dem Sammler 17 vorliegt. Oberhalb des Blocks 18 ist eine thermische Trennung 19 zwischen dem Sammelrohr 15 und dem Sammler 17 ausgebildet.

Die beiden Figuren 1, 2 zeigen, dass der Sammler 17 einen seitlichen Ansatz 10, 18 aufweist, in welchem die Überströmöffnungen 8, 9, 12, 13 angeordnet sind, wobei der Sammler 7, 17 nur im Bereich dieses seitlichen Ansatzes mit dem Sammelrohr 5, 15 verbunden ist. Im dargestellten Beispiel der Figur 2 ist der Sammler 17 nur im Bereich des seitlichen Ansatzes mit dem benachbarten Sammelrohr 15 verbunden, wobei die axiale Länge L des seitlichen Ansatzes derart dimensioniert ist, dass er auf die Aufnahme der Überströmöffnungen beschränkt ist.

Es ist bereits erwähnt, dass der Sammler mit seinem seitlichen Ansatz und das Sammelrohr einteilig ausgebildet sein können, wie beispielsweise durch Extrudieren. Alternativ dazu kann auch der Sammler mit seinem seitlichen Ansatz und ein Wandbereich des Sammelrohres einteilig ausgebildet sein. Dabei ist das Sammelrohr bevorzugt zweiteilig ausgebildet, mit einem Boden, in welchem die Öffnungen 6 eingebracht sind und einen Deckel, der den Boden zu einem geschlossenen Rohr verschließt. Dabei ist der Wandbereich, der mit dem Sammelrohr einteilig ausgebildet ist, bevorzugt der Deckel des Sammelrohrs.

Die Figur 3 zeigt ein weiteres Beispiel in einer Teilansicht eines Kondensators 21 mit einem Sammelrohr 25 und einem Sammler 27, wobei oberhalb des seitlichen Ansatzes 28 eine thermische Trennung 29 vorgesehen ist. Dieses Beispiel ist genauso wie die beiden vorigen Beispiele nicht ein Teil der vorliegenden Erfindung. Am axialen Ende 22, welches von dem axialen Ende 23 des Sammlers beabstandet ist, an welchem der seitliche Ansatz 28 angeordnet ist, ist ein Steg 24 zur Verbindung zwischen dem Sammelrohr 25 oder zwischen einem Wandbereich des Sammelrohrs 25 einerseits und dem Sammler 27 andererseits vorgesehen. Hierbei kann es ebenso vorteilhaft und zweckmäßig sein, wenn der Sammler 27 mit dem Steg 24 und dem seitlichen Ansatz 28 sowie mit dem Sammelrohr oder zumindest mit einem Wandbereich des Sammelrohrs einstückig durch Extrudieren ausgebildet ist.

Die Figur 5 zeigt auch ein Beispiel, das nicht ein Teil der vorliegenden Erfindung ist. Die Figuren 4 und 6 zeigen Ausführungsbeispiele der vorliegenden Erfindung. In den Figuren 4 bis 6 sind im seitlichen Ansatz 30 beziehungsweise 40 beziehungsweise 50 Ausnehmungen 31, 41 oder 51 eingebracht. Im Ausführungsbeispiel der Figur 4 sind Ausnehmungen in einer Reihe angeordnet, wobei die Ausnehmungen eine längliche Kontur aufweisen und zwischen sich Stege 32 bzw. 52 ausbilden. Dabei sind die Ausnehmungen oberhalb des Bereichs der Überströmöffnungen angeordnet. Im Beispiel der Figur 5 ist eine einzige Ausnehmung 41 vorgesehen, die sich im Wesentlichen über die gesamte Länge des seitlichen Ansatzes oberhalb der Überströmöffnungen ausbildet.

Die Figur 6 zeigt ein weiteres Ausführungsbeispiel der Erfindung, bei welchem Ausnehmungen 51 in benachbarten Reihen angeordnet sind, wobei die Ausnehmungen 51 von Reihe zu Reihe in axialer Richtung versetzt zueinander ausgebildet sind, so dass sich ein Netzwerk von Stegen 52 bildet.

## Patentansprüche

1. Kondensator (1) mit einem Rohr-Rippen-Block (3, 4) und beiderseits des Rohr-Rippen-Blocks (3, 4) angeordneten Sammelrohren (5, 15), wobei die Rohre (3) des Rohr-Rippen-Blocks (3, 4) durch Öffnungen (6) der Sammelrohre (5, 15) greifen und mit dem Innenraum der Sammelrohre (5, 15) in Fluidverbindung stehen, wobei parallel zu mindestens einem der Sammelrohre (5, 15) ein extrudierter Sammler (7, 17) angeordnet ist und mit dem Sammelrohr (5, 15) verbunden ist, welcher mittels Überströmöffnungen mit dem Sammelrohr (5, 15) fluidverbunden ist, wobei zwischen dem Sammler (7, 17) und dem Sammelrohr (5, 15) eine thermische Trennung (31, 51) vorgesehen ist, wobei der Sammler (7, 17) einen seitlichen Ansatz (30, 50) aufweist, in welchem Überströmöffnungen angeordnet sind, wobei ein Wandbereich des Sammelrohrs (5, 15) mit dem Sammler (7, 17) mit dem dazwischen angeordneten seitlichen Ansatz (30, 50) einteilig ausgebildet ist, wobei die thermische Trennung (31, 51) in dem seitlichen Ansatz (30, 50) durch zumindest eine Ausnehmung (31, 51) ausgebildet ist, **dadurch gekennzeichnet, dass** eine Mehrzahl von Ausnehmungen (31, 51) oberhalb des Bereichs der Überströmöffnungen angeordnet ist, die sich bis zu einem entfernten axialen Ende des Sammlers (7, 17) erstrecken, wobei eine Mehrzahl von Ausnehmungen (31,51) in einer Reihe oder in mehreren Reihen benachbart zueinander angeordnet ist und jeweils durch Stege (32, 52) voneinander getrennt sind, wobei die Ausnehmungen (31, 51) eine längliche Kontur aufweisen.

## Claims

1. A condenser (1) with a tube fin block (3, 4) and collecting tubes (5, 15) arranged on both sides of the tube fin block (3, 4), wherein the tubes (3) of the tube fin block (3, 4) grip through openings (6) of the collecting tubes (5, 15) and are in fluid connection with the interior of the collecting tubes (5, 15), wherein an extruded collector (7, 17) is arranged in parallel to at least one of the collecting tubes (5, 15) and connected to the collecting tube (5, 15), the collector being fluidly connected to the collecting tube (5, 15) by means of overflow openings, wherein a thermal separation (31, 51) is provided between the collector (7, 17) and the collecting tube (5, 15), wherein the collector (7, 17) has a lateral projection (30, 50) in which overflow openings are arranged, wherein a wall region of the collecting tube (5, 15) is integrally formed with the collector (7, 17), with the lateral protrusion (30, 50) arranged therebetween, wherein the thermal separation (31, 51) in the lateral protrusion (30, 50) is formed by at least one recess (31, 51), **characterised in that** a plurality of recesses (31, 51) is arranged above the region of the overflow openings which extend up to a distant axial end of the collector (7, 17), wherein a plurality of recesses (31, 51) is arranged adjacent to one another in a row or in several rows and is respectively separated from one another by webs (32, 52), wherein the recesses (31, 51) have a longitudinal contour.

## Revendications

1. Condenseur (1) comprenant un bloc d'ailettes et de tubes (3, 4) et des tubes collecteurs (5, 15) disposés des deux côtés du bloc d'ailettes et de tubes (3, 4), où les tubes (3) du bloc d'ailettes et de tubes (3, 4) traversent des ouvertures (6) des tubes collecteurs (5, 15) et sont en communication fluidique avec l'espace intérieur des tubes collecteurs (5, 15), où un collecteur extrudé (7, 17) est disposé parallèlement à au moins l'un des tubes collecteurs (5, 15) et est relié au tube collecteur (5, 15), lequel collecteur est relié fluidiquement au tube collecteur (5, 15) au moyen d'ouvertures de trop-plein, où il est prévu une séparation thermique (31, 51) entre le collecteur (7, 17) et le tube collecteur (5, 15), où le collecteur (7, 17) présente un épaulement latéral (30, 50) dans lequel sont disposées des ouvertures de trop-plein, où une zone de paroi du tube collecteur (5, 15) est configurée en formant une seule et même pièce avec le collecteur (7, 17), en ayant l'épaulement latéral (30, 50) disposé entre ces éléments, où la séparation thermique (31, 51) est configurée par au moins un évidement (31, 51) formé dans l'épaulement latéral (30, 50), **caractérisé en ce qu'**une pluralité d'évidements (31, 51) est disposée au-dessus de la zone des ouvertures de trop-plein qui s'étendent jusqu'à une extrémité axiale éloignée du collecteur (7, 17), où une pluralité d'évidements (31, 51) est disposée sur une rangée ou sur plusieurs rangées adjacentes les unes aux autres, lesdits évidements étant séparés les uns des autres à chaque fois par des parties pleines (32, 52), où les évidements (31, 51) présentent un contour oblong.
